# EUROPÄISCHE PATENTSCHRIFT

(11) **EP 2 589 729 B1**
(45) Veröffentlichungstag und Bekanntmachung des Hinweises auf die Patenterteilung: **16.07.2014**
(21) Anmeldenummer: 12150209.0
(22) Anmeldetag: 04.01.2012
(51) Int. Cl.: E05B 1/00, E05B 17/22, E05F 15/00, E06B 9/00

(54) **Garagentorgriff mit elektrischem Signalgeber zum Betätigen eines Seiten-Sektionaltores**
Garage door handle creating an electrical signal for actuating a side section door
Poignée avec un émetteur de signal électrique pour l'actionnement d'une porte de garage sectionnelle latérale

(30) Priorität: 04.11.2011 DE 102011085802; 04.11.2011 EP 11187928
(43) Veröffentlichungstag der Anmeldung: 08.05.2013
(73) Patentinhaber: HÖRMANN KG AMSHAUSEN, 33803 Steinhagen (DE)
(72) Erfinder: Leopoldseder, Stefan, 33803 Steinhagen (DE); Ginter, Alexander, 33 104 Paderborn (DE)
(74) Vertreter: Kastel, Stefan

(56) Entgegenhaltungen:
- DE-A1- 10 248 608
- DE-A1-102005 039 532
- DE-U1- 20 300 786
- DE-U1-202008 003 419

## Beschreibung

Die Erfindung betrifft ein seitlich zu öffnendes Garagentor, insbesondere Seitensektionaltor, und einen Garagentorgriff für ein solches Garagentor.

Aus der DE 20 2008 003 419 U1 ist ein Schließsystem für eine Tür oder ein Tor bekannt, welches insbesondere für Haustüren von Gebäuden wie Wohnhäusern, Privathäusern und dergleichen eingesetzt wird. Bei Haustüren werden in jüngerer Zeit elektrische Schlösser eingesetzt, wobei ein Riegel an der Haustür mittels eines Motors in einer Öffnungs- oder Schließstellung verfahren wird, um die Haustür motorisch zu entriegeln oder zu verriegeln. Es wird weiter ausgeführt, dass es bekannt sei, Garagentore als Tore für Gebäude berührungslos durch Funksender oder dergleichen zu betätigen. Um ein Schließsystem für Türen oder Tore von Gebäuden bereitzustellen, welches einen hohen Bedienkomfort aufweist, wird ein Schließsystem für eine Tür oder ein Tor eines Gebäudes vorgeschlagen, welches Schließsystem ein Kontaktelement mit einer freiliegenden Kontaktfläche sowie einen Empfänger umfasst, mittels dessen Signale eines zugeordneten Senders empfangbar sind. Das Kontaktelement und der Empfänger sind der Tür oder dem Tor zugeordnet und an einer Auswerteeinheit angeschlossen. In der Auswerteeinheit wird ein Steuersignal zum selbsttätigen Öffnen der Tür oder des Tores generiert, falls in der Auswerteeinheit eine Berührung der Kontaktfläche und zusätzlich im Empfänger die Signale des zugeordneten Senders registriert werden. Als Ausführungsbeispiel wird eine Haustür mit einem starren Stoßgriff beschrieben, mit welchem die Haustür bei geöffnetem Schloss aufgedrückt oder zugezogen werden kann. Der Stoßgriff bildet das Kontaktelement mit einer außenliegenden, für eine Bedienperson zugänglichen Kontaktfläche. Zum Öffnen der Haustür trägt die Bedienperson in der Tasche einen Transponder bzw. einen Sender, um Signale an einem Empfänger des Elektroschlosses zu übertragen. Eine Öffnung des Elektroschlosses erfolgt nur dann, wenn sowohl die Öffnungssignale übertragen werden als auch die Kontaktfläche an dem Stoßgriff berührt wird.

Im Gegensatz zu Haustüren haben Garagentore die Funktion, eine Fahrzeug-Einfahrt zu einer Garage zu verschließen. Bei vollständiger Öffnung des Garagentores kann ein zweispuriges Fahrzeug, insbesondere ein Personenkraftwagen, die Toröffnung zum Ein- und Ausfahren passieren.

Bei manuell zu öffnenden Garagentoren erfolgt ein Öffnen und Schließen des Garagentorflügels durch Betätigung eines Garagentorgriffes, wie er beispielsweise aus der DE 1 958 730 U oder der DE/A 18 14 160 bekannt ist. Garagentorgriffe haben in der Regel ein von außen zu betätigendes Außenbetätigungselement sowie ein von innen zu betätigendes Innenbetätigungselement, mit denen der Griff betätigbar ist. Die Betätigung erfolgt bei bekannten Garagentorgriffen durch Drehen des Betätigungselements, wobei die Drehbewegung zur Entriegelung eines Schlosses oder zur Bewegung von Riegelelementen dient. Garagentorgriffe, die zum Öffnen und Schließen durch Griffbetätigung geeignet sind, weisen somit wenigstens ein bewegbares Betätigungselement zum Durchführen der Griffbetätigung auf.

Vielfach sind Garagentore heute mit Torantrieben versehen, mittels denen ein automatisches Öffnen und Schließen, auch ferngesteuert, insbesondere vom Fahrzeug aus, ermöglicht ist.

Ein Beispiel für eine Antriebseinheit für eine Tür oder ein Tor, wie insbesondere ein Garagentor, ist aus der DE 10 2005 039 532 A1 bekannt. Das anzutreibende Garagentor selbst wird dabei nicht näher gezeigt.

Nun werden Garagen oft auch als Abstellraum genutzt, in denen neben Kraftfahrzeugen auch z.B. Fahrräder, Kinderfahrzeuge, Gartengeräte, Werkzeug oder dergleichen gelagert werden, oder Garagen werden teilweise auch als Nebenzugang zu Wohnräumen genutzt. In solchen Fällen ist zum Passieren von Personen durch die Garagentoröffnung bei den meisten Garagentoren eine vollständige Öffnung durchzuführen, was zeitaufwändig ist, wobei die Wartezeit bis zum Durchgang meist als lästig empfunden wird.

Daher gibt es Garagentore mit Schlupftüren, wie sie beispielsweise in der DE 20 2005 021 319 U1 oder der DE 10 2005 055 152 A1 gezeigt sind.

Aufgrund der Annehmlichkeiten, die solche Schlupftüren bieten, gibt es in einigen europäischen Märkten wie z.B. Frankreich eine größere Nachfrage nach solchen Garagentoren mit Schlupftürfunktion und zwar sowohl bei Überkopf- oder Hubtoren als auch bei seitlich zu öffnenden Garagentoren, wie z.B. Seitensektionaltoren. Seitensektionaltore sind aus der DE 203 00 786 U1 und der DE 102 48 608 A1 bekannt.

Seitensektionaltore sind seitlich zu öffnenden Tore mit aus mehreren Sektionen (z.B. Paneele oder Lamellen) gebildeten Seitensektionaltorblättern als Torflügel. Bei Seitensektionaltoren sind die einzelnen Paneele ähnlich wie bei Hub-Sektionaltoren scharnierartig aneinandergelenkt, so dass sie sich zueinander verschwenken können. Aufgrund der gelenkig miteinander verbundenen und im Verlauf der Öffnung und Schließung sich zueinander verschwenkenden Paneelen braucht ein Sektionaltor weniger Raum zum Öffnen oder Schließen als z.B. ein Kipp- oder Schwingtor mit starrem Torblatt. Bei Seitensektionaltoren werden die Torflügel beim Öffnen in einen seitlichen Raum der Garage hin verschoben. Hierzu gibt es meist eine obere Führungsschiene, an der die Paneele mit Rollwagen oder Schlitten entlang geführt werden. Die Führungsschienen haben einen ersten Bereich oberhalb der Toröffnung, der parallel zu der Toröffnungsebene verläuft, einen bogenförmigen Übergangsbereich und einen zweiten Bereich der sich in dem seitlichen Raum der Garage, meist etwa senkrecht zur Toröffnungsebene erstreckt.

Wenn nun bei solch einer Konstruktion eine Schlupftür mit einer Schlupftürfunktion wie im vorgenannten Stand der Technik geschaffen werden soll, muss man bisher ein Paneel oder eine Lamelle als Flügeltür ausführen. Dies hat verschiedene Nachteile:
- Die Tür-Lamelle kann nicht direkt über die obere Führungsschiene geführt werden. Dadurch schwächt diese Lamelle die gesamte Konstruktion.
- Die Breite der Schlupftür ist immer fest vorgesehen und in der Regel durch die Breite der Lamellen begrenzt. Man könnte zwar daran denken, die Tür-Lamelle zu verbreitern, um einen breiteren Durchgang zu schaffen; dies würde aber wiederum zusätzlichen Aufwand schaffen.
- Durch die Schlupftür-Lamelle braucht man zwei Griffe am Tor für die Betätigung desselben. Ein Griff dient der Torfunktion zum Öffnen und Schließen des gesamten Tors auf einer Seite und ein weiterer Griff dient für die Betätigung der Schlupftür auf der anderen Seite.

Aufgabe der Erfindung ist es, bei einem seitlich zu öffnenden Garagentor eine Schlupftürfunktion ohne die vorerwähnten Nachteile zu ermöglichen.

Zum Lösen dieser Aufgabe wird erfindungsgemäß ein Garagentorgriff gemäß Anspruch 1 und ein damit versehenes Garagentor nach dem Nebenanspruch vorgeschlagen.

Vorteilhafte Ausgestaltungen der Erfindung sind Gegenstand der Unteransprüche.

Die Erfindung schafft einen Garagentorgriff zum Anbringen an einen Garagentorflügel eines Garagentors zwecks Öffnen und Schließen durch Griffbetätigung, gekennzeichnet durch einen Torgriff-Signalgeber, der bei Betätigung des Garagentorgriffs wenigstens ein Öffnungssignal für einen Garagentorantrieb zum Öffnen des Garagentorflügels aussendet.

Der Torgriff-Signalgeber ist dabei zum Aussenden eines Teilöffnungssignals zum teilweisen Öffnen des Garagentorflügels ausgebildet; und bevorzugt auch zum Aussenden eines Vollöffnungssignal zum vollständigen Öffnen des Garagentorflügels. Je nach Wunsch kann man so durch entsprechende Betätigung am Torgriff entweder eine Teilöffnung für eine Schlupftürfunktion oder eine vollständige Öffnung zur vollen Ausnutzung der Toröffnungsbreite einleiten.

Es ist weiter bevorzugt, dass an einer außen an dem Garagentorflügel anzubringenden Torgriff-Außenseite ein Außenbetätigungselement zum Betätigen des Torgriff-Signalgebers von außen vorgesehen ist und dass ein Schloss zum Sperren des Außenbetätigungselements vorgesehen ist.

Bei einer bevorzugten Ausgestaltung ist vorgesehen, dass das Außenbetätigungselement als Schieber ausgebildet ist, um durch eine Verschiebung in Öffnungsbewegungsrichtung eine Toröffnung einzuleiten. Dadurch lässt sich eine besonders intuitive logische Betätigung erreichen; z.B. zieht man den Schieber einfach kurz in die gewünschte Öffnungsrichtung, um das Teilöffnungssignal abzugeben.

Bevorzugt ist vorgesehen, dass eine Verriegelungs-Anlenkung vorgesehen ist, mittels der der Garagentorgriff für einen Handbetrieb eines damit versehenen Garagentores mit einer mechanischen Verriegelungseinrichtung des Garagentors verbindbar ist. Dadurch lässt sich der gleiche Torgriff am automatischen Tor zur Schaffung einer Schlupftürfunktion und am handbetriebenen Tor zum Öffnen und Schließen einsetzen. Besonders bevorzugt ist hierzu die vorerwähnte Ausbildung des Betätigungselements als Schieber. Wird ein solcher Torgriff bei einem handbetätigten Tor verwendet, kann durch Schieben am Schieber sowohl eine Bewegung zum Betätigen einer Entriegelung als auch die Schiebekraft eingeleitet werden.

Bei einer vorteilhaften Ausgestaltung ist vorgesehen, dass der Torgriff-Signalgeber einen Funksender zur Funkfernbedienung eines Garagentorantriebs aufweist. Die meisten auf dem Markt befindlichen Garagentorantriebe sind mit Funkempfängern versehen oder verbindbar, so dass sich der Torgriff leicht zusammen mit einem bestehenden Antriebssystem unter Modifizierung der Steuerung zur Programmierung einer Teilöffnung nutzen lässt.

Weiter bevorzugt ist vorgesehen, dass ein Schalter zum Schalten des Torgriff-Signalgebers zwischen einem Standby-Zustand und einem vollständig ausgeschalteten Zustand vorgesehen ist.

Gemäß eines weiteren Aspekts schafft die Erfindung ein seitlich zu öffnendes Garagentor, insbesondere Seitensektionaltor, mit einem Garagentorflügel, der durch eine horizontale Öffnungsbewegung aus einer vollständig geschlossenen Schließposition in eine vollständig geöffnete Öffnungsposition und durch eine horizontale Schließbewegung aus der Öffnungsposition in die Schließposition bewegbar ist, und einer eine Steuerung aufweisenden Torantriebseinrichtung zum Antreiben der Öffnungs- und Schließbewegung, wobei der Garagentorflügel einen Garagentorgriff aufweist, wobei der Garagentorgriff einen Torgriff-Signalgeber zum Liefern eines Teilöffnungs-Steuerungssignals für die Torantriebseinrichtung aufweist und wobei die Steuerung eine Schlupftürfunktionseinheit aufweist, die durch das Teilöffnungs-Steuerungssignal ansteuerbar ist, um den Garagentorflügel in eine vorbestimmte, zwischen der Öffnungsposition und Schließposition angeordnete eine Schlupftürfunktion ermöglichende Zwischenposition zu bewegen.

Als Garagentorgriff ist vorzugsweise einer der voranstehend näher bezeichneten Garagentorgriffe vorgesehen, also insbesondere ein Garagentorgriff zum Anbringen an einen Garagentorflügel eines Garagentors zwecks Öffnen und Schließen durch Griffbetätigung, wobei der Garagentorgriff gekennzeichnet ist durch einen Torgriff-Signalgeber, der bei Betätigung des Garagentorgriffs wenigstens ein Öffnungssignal für einen Garagentorantrieb zum Öffnen des Garagentorflügels aussendet.

Vorzugsweise ist vorgesehen, dass das Garagentor als Seitensektionaltor mit einem Seitensektionaltorblatt als Garagentorflügel ausgebildet ist, wobei das Seitensektionaltorblatt aus mehreren gelenkig um vertikale Schwenkachsen aneinander angelenkten Paneelen gebildet ist, die an einer Seitensektionaltorführung geführt sind, welche einen parallel zu einer Toröffnungsebene verlaufenden ersten Führungsbereich, einen im Wesentlichen senkrecht zur Toröffnungsebene zweiten Führungsbereich und einen bogenförmigen Übergang dazwischen aufweist.

Es ist bevorzugt, dass der Garagentorgriff an einer außen anzuordnenden Torgriffaußenseite ein manuell betätigbares Außenbetätigungselement aufweist, mittels dem der Torgriff-Signalgeber von einer Außenseite des Garagentorflügels aus betätigbar ist.

Es ist weiter bevorzugt, dass das Außenbetätigungselement mit einer mechanischen Verriegelungseinrichtung des Garagentorflügels für eine mechanische Betätigung derselben bei Handbetrieb verbindbar ist.

Es ist weiter bevorzugt, dass der Torgriff-Signalgeber sowohl von einer Außenseite des Garagentorflügels als auch von einer Innenseite des Garagentorflügels betätigbar ist.

Vorzugsweise ist vorgesehen, dass der Garagentorgriff ein erstes Innenbetätigungselement zum Auslösen des Teilöffnungs-Signals und ein zweites Innenbetätigungselement, auf dessen Betätigung hin der Torgriff-Signalgeber ein Vollöffnungssignal aussendet, wobei die Steuerung derart ausgebildet ist, dass sie den Torantrieb auf Empfang des Vollöffnungssignals hin zur Öffnung des Garagentorflügels in die Öffnungsposition steuert.

Insbesondere ist eine Außenbetätigung über ein durch ein Schloss sperrbares Außenbetätigungselement möglich, während eine Innenbetätigung durch wenigstens ein rein von innen zugängliches Innenbetätigungselement möglich ist. Das Innenbetätigungselement kann z.B. eine oder mehrere Tasten, Knöpfe, Schalter oder dergleichen aufweisen.

Besonders bevorzugt ist ein Torgriff mit integriertem Funk zum Fernsteuern eines Garagentorantriebs vorgesehen.

Durch den erfindungsgemäßen Garagentorgriff lässt sich in verblüffend einfacher Weise eine Schlupftürfunktion bei einem seitlich zu öffnenden Tor, einfach durch Ansteuern einer Teilöffnung, schaffen, so dass die bei Konstruktion einer eigens vorzusehenden Schlupftür auftretenden Nachteile vermeidbar sind.

Vorzugsweise ist die Position der Teilöffnung frei programmierbar.

Für Torantriebe gibt es in der Regel Handfernsteuerungen, mit denen sich das Tor z. B. von einem Fahrzeug aus bedienen lässt. Oft sind neben der Toröffnung auch gesonderte gesicherte Torantriebsbedienelemente wie Schlüsseltaster oder vorgesehen. Grundsätzlich könnte daran gedacht werden, diese üblichen Fernsteuergeräte für eine Teilöffnung heranzuziehen. Damit lässt sich aber nicht eine Schlupftürfunktion wie bei einer echten Schlupftür erreichen. Eine tatsächliche Schlupftür lässt sich nämlich normal wie eine Tür - d.h. insbesondere auch an der Tür selbst - betätigen und zusätzlich auch Verriegeln. Im unverriegelten Zustand kann man die Tür einfach ohne Schlüssel über einen Türdrücker betätigen. Die Betätigung solcher normaler Schlupftüren ist intuitiv, so dass jedes Kind die Schlupftür nutzen kann. Eine gleiche Funktionalität ist nun auch hier erwünscht. Dies ließe sich aber durch Schlüsseltaster oder Funkfernbedienungen, die auf eine Teilöffnung programmiert würden, nicht erreichen, man müsste immer entweder die Fernbedienung oder einen Schlüssel zur Hand haben.

Programmiert man aber einen Torgriff-Signalgeber am Torgriff auf eine Teilöffnung, dann kann man einfach durch manuelle Betätigung des Torgriffs, genauso wie beim Türdrücker der Schlupftür durch in kurzer Zeit und mit wenig Energie durchführbare Teilöffnung eine kleinere seitliche Öffnung erreichen, die wie die Schlupftüröffnung benutzt werden kann. Ist der Torgriff mit Schloss versehen, kann man diese Teilöffnungsbetätigung sperren, genauso wie man die Schlupftür mit deren Schloss versperren kann. Mit der erfindungsgemäßen Lösung lässt sich somit ein vollwertiger und gleichwertiger Ersatz für die Schlupftürbetätigung erreichen.

Der Torgriff kann z.B. von der Mechanik-Konstruktion her ein Torgriff für ein handbetriebenes Seitensektionaltor sein, so dass der Torgriff eine mechanische Betätigung des Torflügels bei reinem Handbetrieb wie ein bekannter Torgriff ermöglicht. Wird der Antrieb vorgesehen und ist die Schlupftürfunktion erwünscht, wird der Torgriff z.B. innerhalb eines Griffgehäuses z.B. mit einer Platine mit Funk und mit einem Schalter oder dergleichen versehen, der bei Betätigung des Griffs auslöst. Ein solcher mit Platine versehener Griff würde dann beim angetriebenen Tor zum Einsatz kommen und stellt quasi eine am Tor montierte Fernsteuerung, insbesondere Funk-Fernsteuerung dar. Über die Betätigung des Griffes wird ein Teilöffnungssignal ausgelöst und das Tor fährt in die Teilöffnung.

Bevorzugt ist die Steuerung derart ausgelöst, dass bei einem erneuten Betätigen des Torgriffs das Tor aus der Teilöffnung heraus wieder schließt.

Ist der Griff über das Schloss verriegelt, kann der Griff nicht betätigt werden und die "Schlupftür" ist verschlossen.

Vorteile sind:
- man erhält über ein einfaches Funksignal eine Schlupftürfunktion;
- man kann den Griff, wie einen normalen Türgriff, über ein Schloss sperren;
- ist das Schloss offen, kann jeder die Tür benutzen (Kinder, Gäste,...) ohne eine Fernbedienung oder einen Schlüssel zu haben;
- die Öffnungsbreite kann frei programmiert werden.

Die Erfindung schlägt demnach vor, den Torgriff für eine Torantriebsbetätigung zum Teilöffnen des Tores heranzuziehen. Durch eine Teilöffnung erhält man in kürzerer Zeit mit weniger Energieaufwand als bei einer Vollöffnung einen Durchgang, der eine Schlupftürfunktion bietet.

Schlupftüren bei Seitensectionaltoren wären bisher nur derart denkbar, dass eine Lamelle als Flügeltür ausgeführt ist. Dies hat verschiedene Nachteile:
- Die Lamelle kann nicht direkt über die obere Führungsschiene geführt werden. Dadurch schwächt Sie die gesamte Konstruktion.
- Die Breite der Tür ist immer fix und in der Regel durch die Breite der Lamelle vorgegeben. Möglich wäre ein Verlängern der Lamelle, was aber wieder zusätzlichen Aufwand darstellt.
- Man hat oft zwei Griffe am Tor. Einmal für die Torfunktion auf der einen Seite des Tores, einmal für die Schlupftür auf der anderen Seite.

Der Funkgriff in bevorzugter vorteilhafter Ausgestaltung der Erfindung eliminiert all diese Nachteile. Die Torkonstruktion bleibt völlig unberührt, die Breite der Öffnung ist frei einstellbar und man hat nur einen Griff am Tor. Die Bedienung des Griffes ist für den Kunden ganz einfach. Der Griff ist z.B. als Schieber ausgeführt, der horizontal bedient wird und über ein Schloss verriegelt werden kann. Die Bedienung ist sowohl von Außen, als auch von Innen möglich. Ist dass Schloss geöffnet, wird über die Bewegung des Schiebers im Inneren des Griffes ein Schalter ausgelöst, der mit einer Platine verbunden ist. Diese gibt ein Funksignal an den Antrieb, der daraufhin die Teilöffnung auslöst.

Die Platine kann z.B. aus einem auf dem Markt erhältlichen Garagentor-Funksender, zum Beispiel aus dem Hörmann-Funktaster mit der Bezeichnung FIT2 entnommen werden. Dabei können die Bedienelemente aus diesem Funksender übernommen werden.

Z.B. sind zwei Knöpfe auf der Innenseite des Griffes angeordnet. Hier kann der Bediener sowohl die Schlupftürfunktion, als auch eine komplette Öffnung vornehmen. Zusätzlich kann ein Schalter vorhanden sein, über den die Elektrik des Griffes ausgeschaltet werden kann. Dies ist die sog. Urlaubsfunktion. Dann kann das Tor auch bei geöffnetem Schloss nicht über den Funk geöffnet werden.

Über diese Knöpfe der Platine kann der Griff auch in der Weise, wie dies bei Handsendern bekannt ist, eingelernt werden; d.h. es lassen sich über vorgegebene Bedienfolgen Signale von einem anderen Handsender oder dergleichen einlernen.

Alternativ kann der Griff auch für den Handbetrieb genutzt werden. Dann wird anstatt des Schalters ein Bowdenzug betätigt, der eine Verriegelung öffnet. Das Tor kann dann von Hand geöffnet werden. Diese Funktion alleine würde an sich keine Besonderheit darstellen, allerdings ist in Kombination mit der Möglichkeit der Ausrüstung als Funk-Handgriff die Möglichkeit gegeben, ein handbetätigtes Tor auch jederzeit auf Antrieb und Schlüpftürfunktion umzurüsten.

Vorteile der hier dargestellten Schlupftürfunktion über eine durch einen Torgriff eingeleitete Teilöffnung sind insbesondere:
- die Schlupftürbreite ist frei einstellbar:
   ■ schmaler Durchgang für schnelle Öffnung
   ■ breiterer für Fahrrad / Motorrad / Schubkarre
- Automatischer Zulauf für komfortabel zu benutzende Tür einstellbar.
- Taster für komplette Öffnung auf der Innenseite integriert. Der Türgriff ist dadurch ein vollwertiger Funk-Innentaster (FIT2); es braucht kein weiterer Innentaster neben dem Tor vorgesehen werden.
- Keine Beschädigung z.B. des Autos durch in die Garage öffnende Türflügel.
- Der Griff wird identisch beim handbetätigten Tor eingesetzt. Dadurch ist ein Nachrüsten mit dem Antrieb möglich (über Zubehörset wird nur die Innenschale des Griffes getauscht).
- Keine mechanische Schwächung der Torkonstruktion.
- Kostengünstige Lösung für den Kunden, da die komplette Konstruktion einer Schlupftür (Lagerung, Schloss, etc) entfällt.

Ein eventueller Nachteil gegenüber einer im Torflügel vorgesehenen Schlupftür kann sein:
- Bei Stromausfall Ausfall der Schlupftürfunktion. Dies kann durch Not-Akku kompensiert werden! Eine Notentriegelung kann zusätzlich optional vorgesehen sein.

Ausführungsbeispiele der Erfindung werden nachfolgend anhand der beigefügten Zeichnungen näher erläutert. Darin zeigt:
- Fig. 1: eine Draufsicht auf die Innenseite eines Garagentorgriffs gemäß einer Ausführungsform der Erfindung;
- Fig. 2: eine Draufsicht auf den Garagentorgriff von Fig. 1;
- Fig. 3: eine linke Seitenansicht des Torgriffs von Fig. 1;
- Fig. 4: eine perspektivische Ansicht des Garagentorgriffs von Fig. 1;
- Fig. 5: eine weitere perspektivische Ansicht des Garagentorgriffs von Fig. 1 auch von der Außenseite aus gesehen;
- Fig. 6: eine Ansicht auf die Außenseite des Garagentorgriffs von Fig. 1;
- Fig. 7: eine Ansicht einer inneren Halbschale vom Inneren des Torgriffs aus gesehen des Garagentorgriffs von Fig. 1;
- Fig. 8: eine Innenansicht eines Seitensektionaltors an dem der Garagentorgriff gemäß den Figuren 1 bis 7 zu verwenden ist;
- Fig. 9: eine Ansicht des in Fig. 8 eingekreisten Details des Seitensektionaltors;
- Fig. 10: eine perspektivische Ansicht des in Fig. 8 eingekreisten Details;
- Fig. 11: eine Ansicht eines Antriebskopfes eines bei dem Seitensektionaltor von Fig. 8 einzusetzenden Garagentorantriebs;
- Fig. 12: eine perspektivische Ansicht der Einzelteile des Garagentorantriebs von Fig. 11 vor dessen Zusammenbau;
- Fig. 13: eine Ansicht auf einen vorderen Bereich eines Antriebskopfes des Garagentorantriebs von Fig. 11 mit einer programmierbaren Steuerung.

In den Figuren 1 bis 7 ist eine Ausführungsform eines Garagentorgriffs 10 dargestellt, der an einem Garagentorflügel eines Garagentors anzubringen ist, um durch Griffbetätigung den Garagentorflügel zu öffnen und zu schließen.

Der Garagentorgriff 10 weist ein Außenbetätigungselement 12 zur Betätigung von außen sowie wenigstens ein Innenbetätigungselement 14 zur Betätigung von innen und einen Torgriff-Signalgeber 16 zum Liefern eines Öffnungssignals für einen Garagentorantrieb zum Öffnen des Garagentorflügels auf.

Wie aus Fig. 2 ersichtlich, weist der Garagentorgriff 10 eine Außenhalbschale 18 und eine Innenhalbschale 20 auf, die über mehrere als Abstandshalter dienende Verbindungsstege 22 miteinander verbunden sind. Ein Schieber 24 ist relativ zu den Halbschalen 20, 22 verschiebbar gelagert. Der Schieber 24 weist einen Außengriff 26 als Außenbetätigungselement 12 auf, der in einer Griffmulde 28 der Außenhalbschale 20 verschiebbar untergebracht ist (siehe insbesondere Fig. 5 und Fig. 6). Auf der in Fig. 1 dargestellten Innenseite weist der Schieber 24 einen Innengriff 30 auf, der von der Innenseite her ergriffen werden kann. Über den Außengriff 26 und den Innengriff 30 ist der Schieber 24 verschiebbar.

Weiter weist der Garagentorgriff 10 ein Schloss 32 auf, mittels dessen im verriegelten Zustand eine Betätigung des Schiebers 24 verhindert und im entriegelten Zustand eine Verschiebung des Schiebers 24 ermöglicht ist.

Der Schieber 24 ist, wie in Fig. 7 angedeutet ist, durch das Ineinandergreifen einer den Innengriff 30 bildenden inneren Platte 34 mit dem Außengriff 26 gebildet. Dadurch lassen sich Innengriff 30 und Außengriff 26 als eine Einheit - Schieber 24 - gemeinsam verschieben.

Wie aus Fig. 4 und Fig. 1 ersichtlich ist, ist zum Bilden des Torgriff-Signalgebers 16 eine Elektroeinheit 36 vorgesehen, die eine Funkplatine 38 aufweist. Die Funkplatine 38 ist durch Verwendung einer bekannten Funkplatine zum Bilden einer Fernbedienung eines Garagentorantriebs ausgebildet. Derartige Funkplatinen werden beispielsweise für stationäre Innentaster, die neben einem Garagentor zur inneren Fernbedienung eines Garagentorantriebs eingesetzt werden oder in einem mobilen Handsender zur Funkfernbedienung des Garagentors von einem Fahrzeug aus eingesetzt. Solche Funkplatinen 38 sind daher grundsätzlich bekannt und werden im Einzelnen nicht näher erläutert.

Die Elektroeinheit 36 ist somit ähnlich wie ein Innentaster zur Funkfernbedienung eines Garagentorantriebs ausgebildet und weist als Innenbetätigungselement 14 eine erste Betätigungstaste 40 und eine zweite Betätigungstaste 42 sowie einen Schalter 44 zum Ein- und Ausschalten der Elektroeinheit 36 auf. Die Betätigungstasten 40, 42 sind ähnlich wie Betätigungstasten eines Innen-Funktasters zum Ausgeben von Fernbedienungssignalen betätigbar. Die erste Betätigungstaste 40 kann beispielsweise zum vollständigen Öffnen eines Tores betätigt werden; die zweite Betätigungstaste 42 kann beispielsweise zum Durchführen einer Teilöffnungsfunktion betätigt werden.

Wie aus Fig. 7 ersichtlich, weist die Funkplatine 38 weiter einen durch den Schieber 24 betätigbaren Taster 46 auf. Wird der Schieber zum Beispiel über den Außengriff 26 derart betätigt, dass der Außengriff 26 nach rechts in Fig. 6 geschoben wird, dann wird der Taster 46 betätigt; und aufgrund dessen gibt der Torgriff-Signalgeber 16 ein Teilöffnungssignal an einen Garagentorantrieb zum Durchführen einer Teilöffnung aus. Der Garagentorgriff 10 wird am Garagentor derart montiert, dass diese Betätigungsrichtung des Schiebers 24 der Öffnungsrichtung entspricht.

Das Gleiche lässt sich über den Innengriff 30 durch Verschieben des Innengriffs nach rechts in Fig. 4 erreichen; auch hierdurch wird der Schieber 24 derart bewegt, dass der Taster 46 betätigt wird und das Teilöffnungssignal ausgegeben wird. Der Garagentorgriff 10 ist hierzu im Wesentlichen relativ zu einer Mittelebene, die mittig den Schieber begrenzt, symmetrisch ausgebildet, so dass er für nach links oder nach rechts öffnende Garagentore passt.

Wie aus Fig. 7 ersichtlich, lassen sich die Außenhalbschale 18 und die Innenhalbschale 20 durch Lösen von Verbindungsschrauben, die in den Verbindungsstegen 22 untergebracht sind, voneinander lösen. In dem demontierten Zustand lässt sich die Außenhalbschale 18 von der Innenseite eines Torflügels her auf eine Grifföffnung (nicht dargestellt) aufstecken; die Außenhalbschale 18 lässt sich von der Außenseite her aufstecken; und durch Anziehen der Verbindungsschrauben werden die beiden Halbschalen 18, 20 fest miteinander verbunden, sodass der Torgriff befestigt ist.

Der gleiche Garagentorgriff 10 lässt sich auch auf eine rein mechanische Betätigungsart umrüsten. Hierzu wird ein hier nicht näher dargestellter, modifizierter Innengriff 30 verwendet, der eine Befestigungseinheit für ein Ende eines Innendrahts eines Bowdenzuges aufweist. Die Außenhülse des Bowdenzuges wird dann an der Innenhalbschale 20 befestigt.

Fig. 8 zeigt ein Seitensektionaltor 50, an welchem der Garagentorgriff 10 zu verwenden ist. Das Seitensektionaltor 50 weist einen Garagentorflügel 52 in Form eines Seitensektionaltorblatts 54 und eine Seitensektionaltorführung 56 zum Führen des Seitensektionaltorblatts 54 auf.

Das Seitensektionaltorblatt 54 weist mehrere aneinander angelenkte Paneele 58 auf, wobei jeweils benachbarte Paneele 58 mittels Scharnieren 60 um vertikale Schwenkachsen zueinander schwenkbar miteinander verbunden sind.

Die Seitensektionaltorführung 56 weist eine obere Führungsbahn 62 zum Führen der oberen Enden der Paneele 58 und eine untere Führungsbahn 64 zum Führen der unteren Enden der Paneele 58 auf.

Weiter weist das Seitensektionaltorblatt 54 den Garagentorgriff 10 auf, wobei hier zu Darstellungszwecken auch der Bowdenzug 66 für die Handbetätigung angedeutet ist. Der Bowdenzug 66 ist bei reiner Handbetätigung zu einer Verriegelungseinrichtung 68 geführt, um so das geschlossene Seitensektionaltorblatt 54 an einer Zarge 70 zu verriegeln. Im Handbetätigungsmodus wird durch Verschieben des Schiebers 24 über den Bowdenzug 66 die Verriegelungseinrichtung 68 betätigt, um den Garagentorflügel 52 zu entriegeln, sodass er anschließend nach rechts in Fig. 8 zum Öffnen seitlich verschoben werden kann.

Bei einem rein automatischen Betrieb ist der Bodenzug 66 nicht vorhanden, wobei dann der Garagentorgriff 10 mit dem Torgriff-Signalgeber 16 versehen ist. Zum automatischen Antreiben ist eine Torantriebseinrichtung 72 vorgesehen, die einen Garagentorantrieb 74 und eine Steuerung 76 aufweist.

Der Garagentorantrieb 74 ist in den Fig. 10 bis 13 näher dargestellt. Bei dem hier dargestellten Ausführungsbeispiel der Torantriebseinrichtung 72 befindet sich die Steuerung 76 integriert in einem Antriebskopf 78 des Garagentorantriebs 74. Auf den weiteren Aufbau und die Funktionen der Torantriebseinrichtung 72 wird hiernach noch näher eingegangen.

Wie aus den Fig. 8 und 10 ersichtlich ist, weist die obere Führungsbahn 72 einen ersten geradlinigen Führungsbereich 80 auf, der sich oberhalb der Toröffnung entlang des oberen Randes und somit etwa parallel zur Toröffnung 7 erstreckt. An einem Seitenbereich der Toröffnung geht der erste geradlinige Führungsbereich 80 in einen bogenförmigen Übergang 82 über, der zu einem in Fig. 9 angedeuteten zweiten geradlinigen Führungsbereich 84 überleitet, welcher sich etwa senkrecht zu der Toröffnungsebene ins Innere des zu verschließenden Raums hinein erstreckt.

Aufgrund der beiden Führungsbereiche 80, 84 und des bogenförmigen Übergangs 82 schwenken die einzelnen Paneele 58 bei einer Öffnung des Garagentorflügels 52 zur Seite hin ins Innere des zu verschließenden Raums hinein bis bei einer vollständigen Öffnung der gesamte Garagentorflügel 52 im Seitenraum des zu verschließenden Raums im Wesentlichen senkrecht zu der Toröffnung verlaufend angeordnet ist. Bei diesem Öffnungsvorgang verschwenken sich die Paneele 58 dann, wenn sie den bogenförmigen Übergang 82 passieren, relativ zueinander. Aufgrund dieser Verschwenkung braucht das Seitensektionaltor 50 beim Öffnen nur einen relativ geringen Raum innerhalb der zu verschließenden Garage. Für weitere Einzelheiten der Konstruktion des Seitensektionaltors und insbesondere der Konstruktion von Garagentorflügel 52 und Seitensektionaltorflügel 56 wird auf die nicht vorveröffentlichte deutsche Patentanmeldung 10 2010 053 102.2, die parallele EP-Anmeldung EP 11 187 623.1 sowie die weiteren Anmeldungen DE 10 2010 043 821.9 und EP 11 187 627.2 verwiesen.

Der Garagentorantrieb 74 weist den Antriebskopf 78 sowie eine geradlinige Schlittenführung 90 auf, innerhalb der ein Antriebsschlitten 92 motorisch angetrieben verfahrbar ist. Die Schlittenführung 90 ist parallel zu dem zweiten geradlinigen Führungsbereich 84 angeordnet, wobei der Antriebsschlitten 92 mittels einer Verbindungsstange 94 an das in Öffnungsrichtung letzte Paneel (zum Beispiel das rechte Paneel in Fig. 8) angeschlossen ist. Innerhalb der Schlittenführung 90 befindet sich ein Zugmittelgetriebe 94, welches durch Drehung eines Antriebsrades antreibbar ist, um so die Schlittenbewegung anzutreiben. Hierzu befindet sich im Antriebskopf 78 ein nicht näher dargestellter Elektromotor, welcher mittels der Steuerung 76 gesteuert wird. Diese Konstruktion von Garagentorantrieb 74 ist an sich gut bekannt und bereits auf dem Markt erhältlich, beispielsweise lässt sich hier der von der Hörmann KG unter dem Namen "SupraMatic" vertriebene Garagentorantrieb 74 nutzen.

Die Steuerung 76 weist eine programmierbare Datenverarbeitungseinrichtung, insbesondere einen Mikrocontroller, auf, auf dem durch entsprechende Software verschiedene Steuerungsfunktionen abgelegt sind oder entsprechend programmierbar sind.

Bei dem Ausführungsbeispiel ist in der Steuerung 76 insbesondere ein Steuerungsprogramm für eine vollständige Öffnung und Schließung des Garagentorflügels 52 abgelegt. Weiter lässt sich in der Steuerung 76 eine Teilöffnung programmieren, wobei eine Zwischenposition zwischen der vollständigen Öffnungsstellung und der vollständigen Schließstellung als Teilöffnungsposition frei wählbar programmierbar ist.

Weiter befindet sich in dem Antriebskopf 78 ein (nicht dargestellter) Funkempfänger zum Empfangen von Funkfernbedienungssignalen, beispielsweise von einem Handsender 96, von einem stationären Funksender (nicht dargstellt) oder eben von dem Torgriff-Signalgeber 16 des Garagentorgriffs 10.

Die Steuerung 76 ist mit dem Funkempfänger derart verbunden, dass sie bei Empfang eines Vollöffnungssignals eine vollständige Öffnungsfahrt durchführt und bei Empfang eines von dem Vollöffnungssignal unterschiedlichen Teilöffnungssignals die Teilöffnung durchführt.

Der Torgriff-Signalgeber 16 ist derart eingestellt, dass er bei Betätigung des Tasters 46 durch den Schieber 74 das Teilöffnungssignal für die Teilöffnung abgibt.

Weitere Funktionen lassen sich in der Steuerung 76 programmieren; eine mögliche Funktion ist zum Beispiel, dass durch erneute Betätigung des Tasters 46 mittels des Schiebers 74 eine Schließung aus der Teilöffnung heraus eingeleitet wird. Alternativ oder zusätzlich hierzu lässt sich eine Öffnungszeit programmieren, so dass der Garagentorantrieb 74 nach Betätigung des Tasters 46 und danach durchgeführter Teilöffnung das Seitensektionaltor 50 für eine vorbestimmte Zeitspanne in der Zwischenposition offenhält und danach automatisch eine Schließung durchführt.

Die entsprechenden Parameter und Funktionen lassen sich bei der Steuerung 76 menügesteuert mithilfe von Programmtasten 98 und einer Anzeigeeinheit 95 aktivieren und einstellen.

Zur Inbetriebnahme des Torgriff-Signalgebers 16 lässt sich dieser über eine vorbestimmte Bediensequenz der inneren Betätigungstasten 40, 42 einlernen, sodass von dem mit dem Garagentorantrieb 74 mitgelieferten Handsender 76 das Signal für die vollständige Öffnung und das Signal für die Teilöffnung eingelernt wird. Durch Betätigung der ersten Betätigungstaste 40 lässt sich das Signal für die vollständige Öffnung abgeben und durch Betätigung der zweiten Betätigungstaste 42 oder alternativ durch Betätigung des Schiebers 74 und dadurch den Taster 76 lässt sich das Teilöffnungssignal abgeben.

Durch die so programmierte Teilöffnungsfunktion lässt sich mit dem in Fig. 8 dargestellten Seitensektionaltor 50 mit Torantriebseinrichtung 72 und Garagentorgriff 10 eine Schlupftürfunktion erfüllen. Bei Betätigung des Innen- oder Außengriffs 30, 26 wird der Garagentorantrieb 74 derart angesteuert, dass er eine Teilöffnung durchführt. Die Teilöffnung kann so programmiert sein, dass eine Person oder ein Fahrrad hindurchpasst. Dadurch können Personen oder schmale Gegenstände die Toröffnung passieren, ohne dass eine langwierige und energieintensive, vollständige Öffnung des Garagentors durchgeführt werden müsste. Die Öffnungsweite für die Schlupftürfunktion lässt sich durch Einstellung der Teilöffnungsposition frei programmieren.

Dadurch hat das in Fig. 8 dargestellte Garagentor die vollständige Funktion eines Garagentors mit Schlupftür, ohne die Nachteile einer mechanischen Schlupftürkonstruktion aufzuweisen.

Die Schlupftürkonstruktion lässt sich durch Betätigung des Schlosses 32 verriegeln, genauso wie sich eine Schlupftür durch Betätigung des Schlupftürschlosses verriegeln lässt. Nur wird hier durch Verriegelung des Schlosses 32 der Schieber 24 verriegelt, sodass eine Betätigung des Tasters 46 von außen über den Außengriff 26 nicht mehr möglich ist.

### Bezugszeichenliste:

- 10: Garagentorgriff
- 12: Außenbetätigungselement
- 14: Innenbetätigungselement
- 16: Torgriff-Signalgeber
- 18: Außenhalbschale
- 20: Innenhalbschale
- 22: Verbindungsstege
- 24: Schieber
- 26: Außengriff
- 28: Griffmulde
- 30: Innengriff
- 32: Schloss
- 34: innere Platte
- 36: Elektroeinheit
- 38: Funkplatine
- 40: zweite Betätigungstaste
- 42: erste Betätigungstaste
- 44: Schalter
- 46: Taster
- 50: Seitensektionaltor
- 52: Garagentorflügel
- 54: Seitensektionaltorblatt
- 56: Seitensektionaltorführung
- 58: Paneele
- 60: Scharnier
- 62: obere Führungsbahn
- 64: untere Führungsbahn
- 66: Bowdenzug
- 68: Verriegelungseinrichtung
- 70: Zarge
- 72: Torantriebseinrichtung
- 74: Garagentorantrieb
- 76: Steuerung
- 78: Antriebskopf
- 80: erster geradliniger Führungsbereich
- 82: bogenförmiger Übergang
- 84: zweiter geradliniger Führungsbereich
- 90: Schlittenführung
- 92: Antriebsschlitten
- 94: Verbindungsstange
- 96: Handsender
- 98: Programmtasten
- 100: Anzeigeeinheit

## Patentansprüche

1. Garagentorgriff (10) für ein seitlich zu öffnendes Garagentor, zum Anbringen an einen Garagentorflügel (52) des seitlich zu öffnenden Garagentors zwecks Öffnen und Schließen durch Griffbetätigung, **gekennzeichnet durch** einen Torgriff-Signalgeber (16), der bei Betätigung des Garagentorgriffs (10) wenigstens ein Öffnungssignal für einen Garagentorantrieb (74) zum Öffnen des Garagentorflügels (52) aussendet, wobei der Torgriff-Signalgeber (16) wenigstens zum Aussenden eines Teilöffnungssignals zum teilweisen Öffnen des Garagentorflügels (52) ausgebildet ist.

2. Garagentorgriff (10) nach Anspruch 1,
**dadurch gekennzeichnet,**
**dass** der Torgriff-Signalgeber (16) auch zum Aussenden eines Vollöffnungssignals zum vollständigen Öffnen des Garagentorflügels (52) ausgebildet ist.

3. Garagentorgriff (10) nach einem der voranstehenden Ansprüche,
**dadurch gekennzeichnet,**
**dass** an einer außen an dem Garagentorflügel (52) anzubringenden Torgriff-Außenseite ein Außenbetätigungselement (12) zum Betätigen des Torgriff-Signalgebers (16) von außen vorgesehen ist und dass ein Schloss (32) zum Sperren des Außenbetätigungselements (12) vorgesehen ist.

4. Garagentorgriff (10) nach Anspruch 3,
**dadurch gekennzeichnet,**
**dass** das Außenbetätigungselement (12) als Schieber (24) ausgebildet ist, um durch eine Verschiebung in Öffnungsbewegungsrichtung eine Toröffnung einzuleiten.

5. Garagentorgriff (10) nach einem der voranstehenden Ansprüche,
**dadurch gekennzeichnet,**
**dass** eine Verriegelungs-Anlenkung (66) vorgesehen ist, mittels der der Garagentorgriff (10) für einen Handbetrieb eines damit versehenen Garagentores mit einer mechanischen Verriegelungseinrichtung (68) des Garagentors (50) verbindbar ist.

6. Garagentorgriff (10) nach einem der voranstehenden Ansprüche,
**dadurch gekennzeichnet,**
**dass** der Torgriff-Signalgeber (16) einen Funksender zur Funkfernbedienung eines Garagentorantriebs (74) aufweist.

7. Garagentorgriff (10) nach einem der voranstehenden Ansprüche,
**dadurch gekennzeichnet,**
**dass** ein Schalter (44) zum Schalten des Torgriff-Signalgebers (16) zwischen einem Standby-Zustand und einem vollständig ausgeschalteten Zustand vorgesehen ist.

8. Seitlich zu öffnendes Garagentor, insbesondere Seitensektionaltor (50), mit einem Garagentorflügel (52), der durch eine horizontale Öffnungsbewegung aus einer vollständig geschlossenen Schließposition in eine vollständig geöffnete Öffnungsposition und durch eine horizontale Schließbewegung aus der Öffnungsposition in die Schließposition bewegbar ist, und einer eine Steuerung (76) aufweisenden Torantriebseinrichtung (72) zum Antreiben der Öffnungs- und Schließbewegung, **dadurch gekennzeichnet, dass** der Garagentorflügel (52) einen Garagentorgriff (10) nach einem der voranstehenden Ansprüche aufweist, wobei der Garagentorgriff (10) den Torgriff-Signalgeber (16) zum Liefern eines Teilöffnungs-Steuerungssignals für die Torantriebseinrichtung (72) aufweist und wobei die Steuerung (76) eine Schlupftürfunktionseinheit aufweist, die durch das Teilöffnungs-Steuerungssignal ansteuerbar ist, um den Garagentorflügel (52) in eine vorbestimmte, zwischen der Öffnungsposition und Schließposition angeordnete eine Schlupftürfunktion ermöglichende Zwischenposition zu bewegen.

9. Garagentor nach Anspruch 8,
**dadurch gekennzeichnet,**
**dass** es als Seitensektionaltor (50) mit einem Seitensektionaltorblatt (54) als Garagentorflügel (52) ausgebildet ist, wobei das Seitensektionaltorblatt (54) aus mehreren gelenkig um vertikale Schwenkachsen aneinander angelenkten Paneele (58)n gebildet ist, die an einer Seitensektionaltorführung (56) geführt sind, welche einen parallel zu einer Toröffnungsebene verlaufenden ersten Führungsbereich (80), einen im Wesentlichen senkrecht zur Toröffnungsebene zweiten Führungsbereich (84) und einen bogenförmigen Übergang (82) dazwischen aufweist.

10. Garagentor nach einem der Ansprüche 8 oder 9,
**dadurch gekennzeichnet,**
**dass** der Garagentorgriff (10) an einer außen anzuordnenden Torgriffaußenseite ein manuell betätigbares Außenbetätigungselement (12) aufweist, mittels dem der Torgriff-Signalgeber (16) von einer Außenseite des Garagentorflügels (52) aus betätigbar ist.

11. Garagentor nach Anspruch 10,
**dadurch gekennzeichnet,**
**dass** das Außenbetätigungselement (12) mit einer mechanischen Verriegelungseinrichtung des Garagentorflügels (52) für eine mechanische Betätigung derselben bei Handbetrieb verbindbar ist.

12. Garagentor nach einem der Ansprüche 8-11,
**dadurch gekennzeichnet,**
**dass** der Torgriff-Signalgeber (16) sowohl von einer Außenseite des Garagentorflügels (52) als auch von einer Innenseite des Garagentorflügels (52) betätigbar ist.

13. Garagentor nach einem der Ansprüche 8-12,
**dadurch gekennzeichnet,**
**dass** der Garagentorgriff (10) ein erstes Innenbetätigungselement (30) zum Auslösen des Teilöffnungs-Signals und ein zweites Innenbetätigungselement (40) aufweist, auf dessen Betätigung hin der Torgriff-Signalgeber (16) ein Vollöffnungssignal aussendet, wobei die Steuerung (76) derart ausgebildet ist, dass sie die Torantriebseinrichtung (72) auf Empfang des Vollöffnungssignals hin zur Öffnung des Garagentorflügels (52) in die Öffnungsposition steuert.

## Claims

1. Garage door handle (10) for a sideways-opening garage door, for mounting on a garage door panel (52) of the sideways-opening garage door for opening and closing it by actuation of the handle, **characterised by** a door handle signal emitter (16) which on actuation of the garage door handle (10) emits at least one opening signal for a garage door drive (74) for opening the garage door panel (52), the door handle signal emitter (16) being configured at least for emitting a partial opening signal for partial opening of the garage door panel (52).

2. Garage door handle (10) according to claim 1, **characterised in that** the door handle signal emitter (16) is also configured for emitting a full opening signal for fully opening the garage door panel (52).

3. Garage door handle (10) according to one of the preceding claims, **characterised in that** an external actuating element (12) for actuating the door handle signal emitter (16) from the outside is provided on an external side of the door handle to be mounted on the outside of the garage door panel (52) and **in that** a lock (32) is provided for locking the external actuating element (12).

4. Garage door handle (10) according to claim 3, **characterised in that** the external actuating element (12) is embodied as a slide (24) for sliding in the opening direction to initiate opening of the door.

5. Garage door handle (10) according to one of the preceding claims, **characterised in that** a locking linkage (66) is provided by means of which the garage door handle (10) can be connected to a mechanical locking device (68) of the garage door (50) for manual operation of a garage door equipped therewith.

6. Garage door handle (10) according to one of the preceding claims, **characterised in that** the door handle signal emitter (16) comprises a radio transmitter for radio-controlled remote operation of a garage door drive (74).

7. Garage door handle (10) according to one of the preceding claims, **characterised in that** a switch (44) is provided for switching the door handle signal emitter (16) between a standby state and a fully off state.

8. Sideways-opening garage door, particularly a side section door (50), having a garage door panel (52) which is movable by a horizontal opening movement from a fully closed closure position into a fully opened opening position and is movable by a horizontal closing movement from the opening position into the closure position, and a door drive means (72) comprising a control (76) for driving the opening and closing movement, **characterised in that** the garage door panel (52) comprises a garage door handle (10) according to one of the preceding claims, the garage door handle (10) comprising the door handle signal emitter (16) for supplying a partial opening control signal for the door drive means (72), and the control (76) comprising a wicket door functional unit which can be operated by the partial opening control signal in order to move the garage door panel (52) into a predetermined intermediate position arranged between the opening position and the closing position, enabling it to act as a wicket door.

9. Garage door according to claim 8, **characterised in that** it is configured as a side section door (50) having a side section door leaf (54) as a garage door panel (52), the side section door leaf (54) being formed from a plurality of panels (58) hinged to one another about vertical pivot axes and guided on a side section door guide (56) which comprises a first guide region (80) running parallel to a door opening plane, a second guide region (84) substantially perpendicular to the door opening plane, and an arcuate transitional section (82) between them.

10. Garage door according to one of claims 8 or 9, **characterised in that** the garage door handle (10) comprises, on a door handle exterior which is to be externally mounted, a manually operable external actuating element (12) by means of which the door handle signal emitter (16) can be actuated from an external side of the garage door panel (52).

11. Garage door according to claim 10, **characterised in that** the external actuating element (12) is connectable to a mechanical locking device for the garage door panel (52) for mechanical actuation thereof by manual operation.

12. Garage door according to one of claims 8 to 11, **characterised in that** the door handle signal emitter (16) can be actuated both from an external side of the garage door panel (52) and from an inside of the garage door panel (52).

13. Garage door according to one of claims 8 to 12, **characterised in that** the garage door handle (10) comprises a first internal actuating element (30) for initiating the partial opening signal and a second internal actuating element (40), in response to the actuation of which the door handle signal emitter (16) emits a full opening signal, the control (76) being embodied such that on receiving the full opening signal it directs the door drive device (72) to move into the opening position in order to open the garage door panel (52).

## Revendications

1. Poignée (10) de porte de garage pour une porte de garage à ouverture latérale, destinée à être montée sur un vantail de porte de garage (52) de la porte de garage à ouverture latérale pour permettre de l'ouvrir et de la fermer suite à l'actionnement de cette poignée,
**caractérisée par**
un émetteur (16) de signal de poignée de porte qui émet lors de l'actionnement de la poignée (10) de porte de garage au moins un signal d'ouverture pour un organe d'actionnement de porte de garage (74) permettant l'ouverture du vantail (52) de porte de garage, l'émetteur (16) de signal de poignée de porte (16) étant réalisé au moins pour émettre un signal d'ouverture partielle pour permettre l'ouverture partielle du vantail (52) de porte de garage.

2. Poignée (10) de porte de garage conforme à la revendication 1,
**caractérisée en ce que**
l'émetteur (16) de signal de poignée de porte est également réalisé pour émettre un signal d'ouverture complète pour permettre l'ouverture complète du vantail (52) de porte de garage.

3. Poignée (10) de porte de garage conforme à l'une des revendications précédentes,
**caractérisée en ce que**
sur la face externe de la poignée de porte, destinée à être montée sur le vantail (52) de porte de garage est prévu un élément d'actionnement externe (12) pour permettre l'actionnement de l'extérieur de l'émetteur (16) de signal de poignée de porte, et, il est prévu une serrure (32) pour permettre de bloquer l'élément d'actionnement externe (12).

4. Poignée (10) de porte de garage conforme à la revendication 3,
**caractérisée en ce que**
l'élément d'actionnement externe (12) est réalisé sous la forme d'un coulisseau (24) permettant d'ouvrir la porte suite à un coulissement dans le sens du mouvement d'ouverture.

5. Poignée (10) de porte de garage conforme à l'une des revendications précédentes,
**caractérisée en ce qu'**
il est prévu une articulation de verrouillage (66) au moyen de laquelle la poignée de porte de garage (10) peut être reliée avec un dispositif de verrouillage mécanique (68) de la porte de garage (50) pour permettre un actionnement manuel d'une porte de garage équipé de celle-ci.

6. Poignée (10) de porte de garage conforme à l'une des revendications précédentes,
**caractérisée en ce que**
l'émetteur (16) de signal de poignée de porte comporte un émetteur radio pour permettre l'actionnement à distance d'un organe d'entrainement (74) de porte de garage.

7. Poignée (10) de porte de garage conforme à l'une des revendications précédentes,
**caractérisée en ce qu'**
il est prévu un commutateur (44) pour permettre de commuter l'émetteur (16) de signal de poignée de porte entre un état de réserve et un état totalement coupé.

8. Porte de garage à ouverture latérale, en particulier porte sectionnelle à refoulement latéral (50) équipée d'un vantail (52) de porte de garage pouvant être déplacé par un mouvement d'ouverture horizontal d'une position de fermeture totalement fermée vers une position d'ouverture totalement ouverte, et par un mouvement de fermeture horizontal de la position d'ouverture vers la position de fermeture, et un dispositif d'actionnement de porte (72) comportant une commande (76) pour la commande du mouvement d'ouverture et de fermeture,
**caractérisée en ce que**
le vantail de porte de garage (52) comporte une poignée (10) de porte de garage conforme à l'une des revendications précédentes, la poignée( (10) de porte de garage comprenant l'émetteur (16) de signal de poignée de porte permettant de fournir un signal de commande d'ouverture partielle pour le dispositif (72) d'actionnement de porte et la commande (76) comprenant une unité de fonction portillon pouvant être commandée par le signal de commande d'ouverture partielle pour déplacer le vantail (52) de porte de garage dans une position intermédiaire prédéfinie située entre la position d'ouverture et la position de fermeture et permettant une fonction portillon.

9. Porte de garage conforme à la revendication 8,
**caractérisée en ce qu'**
elle est réalisée sous la forme d'une porte sectionnelle à refoulement latéral (50) avec un panneau sectionnel latéral (54) réalisé sous la forme d'un vantail (52) de porte de garage, le panneau sectionnel latéral (54) étant formé par plusieurs panneaux individuels (58) articulés les uns sur les autres autour d'axes de pivotement verticaux et, qui sont guidés sur un guidage de porte sectionnelle à refoulement latéral (56) qui comporte une première zone de guidage (80) s'étendant parallèlement au plan d'ouverture de la porte, une seconde zone de guidage (84) essentiellement perpendiculaire au plan d'ouverture de la porte, et entre ces zones, une zone de transition courbe (82).

10. Porte de garage conforme à l'une des revendications 8 et 9,
**caractérisée en ce que**
la poignée (10) de porte de garage comporte, sur sa face externe destinée à être orientée vers l'extérieur un élément d'actionnement externe (12) actionnable manuellement au moyen duquel l'émetteur (16) de signal de poignée de porte peut être actionné à partir de la face externe du vantail de porte de garage (52).

11. Porte de garage conforme à la revendication 10,
**caractérisée en ce que**
l'élément d'actionnement externe (12) peut être relié avec un dispositif de verrouillage mécanique du vantail (52) de porte de garage pour permettre son actionnement mécanique en fonctionnement manuel.

12. Porte de garage conforme à l'une des revendications 8 à 11,
**caractérisée en ce que**
l'émetteur (16) de signal de poignée de porte peut être actionné à partir de la face externe du vantail (52) de porte de garage et également à partir de la face interne de ce vantail (52) de porte de garage.

13. Porte de garage conforme à l'une des revendications 8 à 12,
**caractérisée en ce que**
la poignée (10) de porte de garage comporte un premier élément d'actionnement interne (30) pour permettre de déclencher le signal d'ouverture partielle et un second élément d'actionnement interne (40) lors de l'actionnement duquel l'émetteur (16) de signal de poignée de porte émet un signal d'ouverture complète, la commande (76) étant réalisée de sorte qu'elle commande le dispositif d'actionnement de porte (72) à la réception du signal d'ouverture complète pour permettre d'ouvrir le vantail de porte de garage (52) dans la position d'ouverture.
